# EUROPÄISCHE PATENTSCHRIFT

(11) **EP 0 221 329 B1**
(45) Veröffentlichungstag und Bekanntmachung des Hinweises auf die Patenterteilung: **19.07.1989**
(21) Anmeldenummer: 86113242.1
(22) Anmeldetag: 26.09.1986
(51) Int. Cl.: C21D 1/63, C21D 9/00

(54) **Verfahren und Vorrichtung zum Abschrecken von Glühgut**
Process and device for quenching annealed stock
Procédé et installation de trempe de produits recuits

(30) Priorität: 31.10.1985 DE 3538754
(43) Veröffentlichungstag der Anmeldung: 13.05.1987
(73) Patentinhaber: Aichelin GmbH, D-70807 Korntal-Münchingen (DE)
(72) Erfinder: Dreizler, Gerhard, D-7012 Fellbach-4 (DE)
(74) Vertreter: Rüger, Rudolf, Dr.-Ing.

(56) Entgegenhaltungen:
- EP-A- 0 070 347
- DE-A- 1 583 343
- DE-A- 2 211 286
- US-A- 3 589 696

## Beschreibung

Die Erfindung betrifft eine Vorrichtung zum Abschrecken von Glühgut entsprechend dem Oberbegriff des Anspruches 1.

Eine gattungsgemäße Vorrichtung ist aus der DE-A 1 583 343 bekannt und wird dort in Verbindung mit einem Vakuumglühofen verwendet. Dieser ist über eine Schleuse mit einem weiteren Behälter verbunden, der den Abschreckbadbehälter bildet. Von dem Abschreckbadbehäiter führen zwei Rohrleitungen mit stark unterschiedlichem Querschnitt zu dem Tank, wobei in der Leitung mit dem großen Querschnitt ein Absperrventil und in der Rohrleitung mit dem kleinen Querschnitt die Pumpe angeordnet ist. Mit Hilfe der Pumpe kann bei geschlossenem Ventil das Abschreckmedium aus dem Abschreckbadbehälter in den Tank gefördert werden, um den Abschreckbadbehälter vor dem Einbringen des Glühgutes zu entleeren.

Sobald der Abschreckbadbehälter entleert und das Glühgut in den Abschreckbadbehälter gebracht ist, wird das Absperrventil geöffnet und es kann über die Rohrleitung mit dem großen Querschnitt eventuell mit Druckluftunterstützung das Abschreckmedium in den Abschreckbadbehälter zurückgebracht werden.

Eine solche Arbeitsweise ist jedoch nur möglich, wenn der Tank, in dem das Abschreckmedium zwischengespeichert wird, als Druckbehälter ausgeführt ist und, abgesehen von den Rohrleitungen, durch die das Abschreckmedium fließt, keine weiteren Verbindungen mit dem Abschreckbadbehälter bestehen, der seinerseits ein Vakuumgefäß ist.

Aus der DE-A 2 211 286 ist eine Vorrichtung bekannt, bei der ebenfalls über dem Abschreckbadbehälter ein Glühofen fest angeordnet ist. Der Glühofen dieser bekannten Anlage ist als Haubenofen ausgeführt und kann nur von unten her aus der Richtung des Abschreckbadbehälters beschickt werden.

Um zu verhindern, daß das Glühgut vor dem Aufheizen bereits mit Abschreckmedium in Verbindung kommt, wird mit Hilfe einer Pumpe zunächst das Abschreckmedium aus dem Abschreckbadbehälter in einen Tank gefördert, damit das Glühgut trocken durch den Abschreckbadbehälter hindurch in den Ofen gebracht werden kann. Während das Glühgut dort auf die Abschreckbadtemperatur aufgeheizt wird, wird das Abschreckmedium mit einer weiteren Pumpe aus dem Tank in den Abschreckbadbehälter zurückgefördert, damit in der üblichen Weise das aufgeheizte Glühgut durch Eintauchen in das Abschreckmedium abgeschreckt werden kann. Da für das Rückpumpen des Abschreckmediums in den Abschreckbadbehälter viel Zeit zur Verfügung steht, ist die andere Pumpe nur verhältnismäßig schwach dimensioniert und auch die Verbindungsleitungen zwischen dem Tank und dem Vorratsbehälter haben einen kleinen Querschnitt.

Ausgehend hiervon ist es Aufgabe der Erfindung, eine Vorrichtung zum Abschrecken von Glühgut zu schaffen, bei der es möglich ist, den Abschreckbadbehälter und den Tank im Bereich über dem Abschreckmedium frei miteinander kommunizieren lassen zu können.

Eine besonders platzsparende Anordnung ergibt sich, wenn der Abschreckbadbehälter in dem Tank selbst angeordnet ist. Hierbei enthält der Tank an seiner Oberseite eine mit der Einfüllöffnung des Abschreckbadbehälters fluchtende Öffnung.

Um ein Austreten von Dämpfen und Abschreckmedium durch die Einfüllöffnungen hindurch vollständig zu unterdrücken, ist der Einfüllöffnung des Abschreckbadbehälters und/oder des Tanks ein zwischen zwei Stellungen hin- und herbewegbarer Schieber zugeordnet, durch den die Einfüllöffnung vor den Fluten des Abschreckbadbehälters verschließbar ist, während zum Druckausgleich infolge der entstehenden Dämpfe der Tank und/oder der Abschreckbadbehälter eine Belüftungsöffnung aufweisen, die die Dämpfe kontrolliert ins Freie leitet.

Da es, wie oben ausgeführt, vorteilhaft ist, den Abschreckbadbehälter von unten her zu fluten, mündet zweckmäßigerweise die Rohrleitung unterhalb der Untergrenze des in den Abschreckbadbehälter eingeführten Glühgutes. Außerdem läßt sich hierdurch beim Abpumpen des Abschreckmediums aus dem Abschreckbadbehälter ein Ansaugen von Luft und folglich ein Vermischen des Abschreckmediums mit Luft verhindern, wei) hierdurch die Mündung der Rohrleitung in dem Abschreckbadbehälter in allen Betriebseinstellungen geflutet bleibt.

Da das Abschreckbad selbst erhebliche Temperaturen aufweist und unter Umständen langfristig aggressiv wirkt, ist es nicht ohne weiteres möglich, die Antriebseinrichtung für die Pumpeneinrichtung untergetaucht anzubringen. Bei außenliegender Antriebseinrichtung lassen sich Dichtungsprobleme vermeiden, wenn die Rohrleitung in dem Tank einen vertikal nach oben verlaufenden Rohrabschnitt aufweist, dessen obere Öffnung unterhalb des betriebsmäßig niedrigsten Spiegels des Abschreckmediums in dem Tank liegt, wobei in den vertikalen Rohrabschnitt von seiner oberen Öffnung her eine einen Propeller tragende Ausgangswelle der Antriebseinrichtung hineinragt. Die Antriebseinrichtung läßt sich so ohne weiteres auf der Oberseite des Tanks in Verlängerung des Rohrabschnitts installieren, ohne daß die Gefahr besteht, daß im Bereich der Wellendichtung Abschreckmedium in flüssiger Form austreten kann.

Dem Abschreckvorgang selbst ist es unzuträglich, wenn das Abschreckmedium stark mit Luft durchsetzt ist, oder in dem Tank schäumt. Ein solches Aufschäumen des Abschreckmediums könnte dadurch hervorgerufen werden, daß die Pumpe nach dem Entleeren des Abschreckbadbehälters aus dem Abschreckbadbehälter Luft ansaugt und mit dem Abschreckmedium verquirlt. Zur Vermeidung dieses Effektes könnte mit Hilfe eines Niveaugebers die Antriebsleistung für die Pumpeneinrichtung beim Unterschreiten des unteren Niveaus in dem Abschreckbadbehälter reduziert werden, so daß die Pumpeinrichtung gerade in der Lage ist, einen Rückfluß des Abschreckmediums aus dem Tank in den Abschreckbadbehälter zu verhindern. Einfacher ist es jedoch, eine kalibrierbare Bypass-Verbindung zwischen dem Tank und dem Abschreckbadbehälter vorzusehen, die im unteren Teil des Abschreckbadbehälters mündet. Mit abnehmendem Niveau des Abschreckmediums in dem Abschreckbadbehälter erhöht sich die hydrostatische Druckdifferenz, gegen die die Pumpeneinrichtung das Abschreckmedium in den Tank fördert. Hierdurch verringert sich der von der Pumpeneinrichtung geförderte Mengenstrom in entsprechender Weise. Durch die entsprechende Kalibrierung der BypassVerbindung läßt sich erreichen, daß beim Erreichen des unteren Pegels, d.h. im entsprechend großen hydrostatischen Differenzdruck über die Bypass-Verbindung gerade so viel Abschreckmedium aus dem Tank in den Abschreckbadbehälter zurückströmt, wie die Pumpeneinrichtung bei unverminderter Antriebsleistung abzupumpen in der Lage ist. Je nach Querschnitt der Bypass-Verbindung wird dieser Gleichgewichtszustand bei mehr oder weniger hohem Pegel in dem Abschreckbadbehälter erreicht.

Diese Art der Niveaueinregulierung hat den Vorteil, ohne zusätzliche Schalter oder sonstige mechanische Elemente auszukommen, was insbesondere unter den erschwerten thermischen Bedingungen solcher Abschreckbäder ein wesentlicher Vorteil ist.

Damit möglichst wenig Abschreckmedium ständig zwi schen dem Abschreckbadbehälter und dem Tank hin-und herbefördert werden muß, ist vorteilhafterweise der Behälterquerschnitt im wesentlichen an den Querschnitt des Glühguts bzw. der das Glühgut tragenden Palette angepaßt. Außerdem hat diese Anpassung den Vorteil, daß von der Behälterwandung auch bei offen gebliebener Einfüllöffnung möglichst viel wegspritzendes Abschreckmedium wieder eingefangen wird.

Zum Absenken des Glühgutes in den Härtebadbehälter bzw. zum Herausheben eignet sich eine neben dem Glockenofen anzuordnende Hubeinrichtung, die einen in dem Härtebadbehälter auf- und abbewegbaren Ausleger aufweist, der mittels einer Vertikalführung in die entsprechende Position zu bringen ist, Wenn der Ausleger einen nach oben ragenden Ständer trägt, der das Glühgut bzw. die das Glühgut tragende Palette aufnimmt, ist es bei entsprechender Bemessung der Länge des Ständers möglich, den Ausleger auch in der angehobenen Stellung innerhalb des Tanks bzw. des Behälters zu belassen, während der Ständer durch die Einfüllöffnung nach oben ragt, so daß für den Ausleger selbst keine zusätzlichen Öffnungen enthalten zu sein brauchen, durch die eventuell Abschreckmedium entweichen kann.

Auch in diesem Falle ist es günstig, wenn der Querschnitt des Abschreckbadbehälters an den QUerschnitt der Palette samt dem sich davon ausgehend erstreckenden Ausleger angepaßt ist, um das zum Entleeren notwendige Volumen des umzupumpenden Härtemediums möglichst gering zu halten.

Wenn zum Abschrecken öl oder ein anderes brennbares Abschreckmedium verwendet wird, besteht ständig die Gefahr der Entzündung des Abschreckmediums an dem heißen Glühgut. Diese Gefahr läßt sich praktisch vollständig ausschließen, wenn vor dem Einfüllen des Glühgutes der Behälter über dem auf das untere Niveau abgesenkten Abschreckmedium mit Schutzgas bzw. Inertgas gefüllt wird, wozu möglichst knapp über dem Flüssigkeitsspiegel des abgesenkten Abschreckmediums eine entsprechende Rohrleitung in den Behälter einmündet, Wenn jetzt der Behälter wieder geflutet wird, schiebt das ansteigende Abschreckmedium das Schutzgas vor sich her, so daß ständig die noch nicht abgeschreckten Teile mit Schutzgas umspült bleiben. Die beim Abschrecken entstehenden Öldämpfe können dann zwar immer noch mit heißem Glühgut in Berührung kommen, doch verhindert das Schutzgas bzw. Inertgas den gleichzeitigen Zutritt von Luftsauerstoff und die Entzündung der Dämpfe an heißen Glühgutteilen wird sicher vermieden.

In der Zeichnung ist ein Ausführungsbeispiel des Gegenstandes der Erfindung dargestellt. Es zeigen:
Fig. 1 eine Vorrichtung zum Abschrecken gemäß der Erfindung in einer geschnittenen Seitenansicht bei angehobenem Glühgut und abgesenktem Abschreckbad,
Fig. 2 die Vorrichtung nach Fig. 1 mit abgesenktem Glühgut und
Fig. 3 eine schematische Draufsicht auf die Vorrich tung nach Fig. 1, geschnitten etwa entlang einer Linie 111-111 nach Fig. 1.

Fig. 1 zeigt eine Vorrichtung 1 zum Abschrecken von Glühgut 2, das zuvor außerhalb der Vorrichtung 1 in einem Glockenofen 3 auf die notwendige Umwandlungstemperatur aufgeheizt wurde. Der Glockenofen 3 ist oberhalb der Vorrichtung 1 mittels zweier horizontal im Abstand zueinander verlaufende Schienen 4 und 5 senkrecht zur Zeichenebene verschiebbar. Hierzu ist an dem Glockenofen 3 ein Fahrwerk angebracht, dessen schematisiert angedeutete Fahrrollen 6, 7 und 8 auf den Schienen 4 und 5 entlanglaufen.

Die Vorrichtung 1 zum Abschrecken des Glühguts 2 enthält einen quaderförmigen Tank 9, der allseitig im wesentlichen geschlossen ist und einen Boden 11 sowie eine mit den Seitenwänden des Tanks 9 verbundene obere Abdeckung 12 aufweist. In dem Tank 9, der ein Abschreckmedium für das Glühgut 2 aufnimmt, befindet sich ein Abschreckbadbehälter 13, der sich von dem Boden 11 bis knapp unter die Unterseite der oberen Abdeckung 12 erstreckt und über den so gebildeten spaltförmigen Bereich 14, frei mit dem Innenraum des Tanks 9 kommunizieren kann. Eine weitere Verbindung zwischen dem Inneren des Abschreckbadbehäiters 13 und dem Inneren des Tanks 9 besteht über eine Rohrleitung 14, die knapp über dem Boden 11 in den Abschreckbadbehälter 13 bei 1.5 einmündet und einen vertikal nach oben verlaufenden Abschnitt 16 aufweist. In dem vertikal nach oben verlaufenden Abschnitt 16, dessen Mündung 17 zum Inneren des Tanks 9 ein beträchtliches Stück unterhalb der Oberkante des Abschreckbadbehälters 13 liegt, läuft ein Propeller 18. Der Propeller 18 stellt eine Pumpeneinrichtung dar und ist auf einer Ausgangswelle 19 drehfest angebracht, die senkrecht nach oben durch die obere Abdeckung 12 hindurchverläuft. Die Welle 19 ist die Ausgangswelle einer auf der Oberseite der Abdeckung 12 angebrachten Antriebseinrichtung in Gestalt eines Elektromotors 20, durch den der Pro- . peller 18 wahlweise in jede der beiden möglichen Drehrichtungen in Umdrehungen zu versetzen ist, damit je nach Drehrichtung das durch die Rohrleitung 14 strömende Abschreckmedium in dem vertikalen Rohrabschnitt 16 wahlweise nach oben oder nach unten strömen kann. Die Mündung 17 bleibt in allen Betriebssituationen untergetaucht.

Eine weitere strömungsmäßige Verbindung zwischen dem Innenraum des Tanks 9 und dem Innenraum des Abschreckbadbehälters 13 besteht über eine kalibrierbare Bypassverbindung 21, die in der Wandung des Behälters 13 ebenfalls in der Nähe des Bodens 11 angebracht ist und deren Öffnungsweite sich durch einen nicht weiter veranschaulichten einstellbaren Schieber verändern läßt.

Im übrigen besteht zwischen dem Behälter 13 und dem Inneren des Tanks 9 keine weitere strömungsmäßige Verbindung.

Um das Glühgut 2 in den Abschreckbadbehälter 13 einbringen zu können, enthält die obere Abdeckung 12 eine Einfüllöffnung 22, die mit einem entsprechenden Bereich 23 des Abschreckbadbehälters 13 fluchtet. Neben der Einfüllöffnung 22 ist ein Schieber 24 gelagert, der um eine Vertikalachse 25 (Fig. 3) schwenkbar ist; die Lagerung des Schiebers 24, so daß dieser in jeder seiner beiden Endlagen, d.h. sowohl bei geöffneter Einfüllöffnung als auch dann, wenn er die Einfüllöffnung 22 verschließt, sich innerhalb des Tanks 9 befindet. Die beiden Endlagen des Schiebers 24 sind in Fig. 3 mit 24' und 24" schematisch angedeutet. Außerdem zeigt Fig. 2 die mittels des Schiebers 24 geschlossene Einfüllöffnung 22. In Fig. 1 ist der Schieber 24 seitlich weggeschwenkt und gibt die Einfüllöffnung 22 vollständig frei.

Das Glühgut 2 befindet sich auf bzw. in einem Werkstückträger 26, der als Palette oder Korb ausgebildet sein kann und mittels einer Hubeinrichtung 27 aus der nach unten offenen Muffel des Glockenofens 3 in den Abschreckbadbehälter 13 bzw. aus diesem herausbefördert werden kann. Die Hubeinrichtung 27 verfügt über eine vertikal verlaufende Führungsschiene 28, die sich von der Oberseite der Abdeckung 12 senkrecht nach oben erstreckt. An ihr ist ein Schlitten 29 längsverschieblich geführt, der eine durch eine entsprechende Öffnung in der Abdeckung 12 in das Innere des Tanks 9 ragende Stange 31 trägt. Am in den Tank 9 hineinragenden Ende der Stange 31 ist ein horizontal verlaufender Ausleger 32 angebracht, der wiederum an seinem freien Ende einen Ständer 33 trägt, der an seinem oberen Ende zum Aufnehmen des Werkstückträgers 26 eingerichtet ist. Mittels Antriebseinrichtungen, die der Übersichtlichkeit halber nicht weiter veranschaulicht sind, läßt sich der Schlitten 29 samt der daran befestigten Stange 31 und dem Ausleger 32 sowie dem Ständer 33 aus der in Fig. 1 gezeigten oberen Stellung in die in Fig. 2 veranschaulichte abgesenkte Stellung bzw. zurück überführen, wobei aufgrund der Abmessungen der Hubeinrichtung 27 der Ausleger 32 ständig unterhalb der Abdeckung 12 des Tanks 9 verbleibt. Da sich der Ausleger 32 aber durch den Abschreckbadbehälter 13 vertikal hindurchbewegt, ist dieser in seinem Querschnitt an die Form des Auslegers 32 angepaßt, wie sich dies aus Fig. 3 ergibt, d.h. an den das Glühgut 2 aufnehmenden Bereich 23, der wegen des Werkstückträgers zylindrisch ausgebildet ist, schließt sich ein rechteckiger Fortsatz 34 an, dessen Breite und Länge an die Breite und Länge des Auslegers 32 angepaßt ist, so daß möglichst wenig toter Raum entsteht. Hierdurch wird das Volumen des Abschreckbadbehälters 13 minimiert.

Da beim Abschrecken des Glühguts Dämpfe entstehen, die, wie sich aus der nachfolgenden Funktionsbeschreibung ergibt, nicht mehr durch die Einfüllöffnung 22 entweichen können, ist in dem Tank 9 in der Nähe seiner Art oberen Abdeckung 12 eine Belüftungsöffnung 35 vorgesehen, an die ein Belüftungsrohr 36 angeschlossen ist, um die entstehenden Dämpfe kontrolliert aus dem Tank 9 abzuleiten.

Die insoweit beschriebene Anlage aus dem Glockenofen 3 und der Vorrichtung 1 arbeitet folgendermaßen: An einer von der Vorrichtung 1 entfernten Stelle wird der Glockenofen 3 von unten her mit dem auf dem Werkstückträger 26 angeordneten Glühgut 2 beschickt, wobei der Werkstückträger 26 von an sich bekannten und der Übersichtlichkeit halber nicht gezeichneten Halteeinrichtungen in dem Innenraum der Muffel gehalten ist. Nachdem das Glühgut 2 die notwendige Temperatur erreicht hat, wird der Glockenofen 3 auf den Schienen 4 und 6 über die Vorrichtung 1 gefahren. In dieser wurde vorher durch Ingangsetzen des Antriebsmotors 20 das Abschreckmedium über die Rohrleitung 14 aus dem Abschreckbadbehälter 13 in den Tank 9 umgepumpt, bis in dem Abschreckbadbehälter 13 ein durch eine gestrichelte Linie 37 angedeuteter Pegel erreicht ist. Gleichzeitig steigt in dem Tank 9 der Pegel des Abschreckmediums auf einen durch eine gestrichelte Linie 38 angedeuteten Pegel an. Dabei muß zweckmäßigerweise dafür gesorgt werden, daß der Pegel 37 noch oberhalb der Mündung 15, jedoch unterhalb des abgesenkten Werkstückträgers 26 liegt. Dies wird durch die einstellbare Bypassöffnung 21 erreicht, durch die hindurch Abschreckmedium aus dem Tank 9 in den Abschreckbadbehälter 13 zurückströmen kann. Die Bypassöffnung 21 wird so eingestellt, daß beim Erreichen des Pegels 37 die durch die Bypassöffnung 21 zurückströmende Menge an Abschreckmedium genau so groß ist wie die Menge an Abschreckmedium, die mittels des Propellers 18 über die Rohrleitung 14 aus dem Behälter 13 abgepumpt werden kann. Da mit zunehmender Entleerung des Abschreckbadbehälters die hydrostatische Druckdifferenz zwischen dem Abschreckmedium in dem Abschreckbadbehälter 13 und dem Tank 9 ansteigt, sinkt bei konstanter Drehzahl des Propellers 18 dessen Förderwirkung und erzeugt so den gewünschten Gleichgewichtszustand zwischen abgepumptem und zuströmendem Abschreckmedium.

Bei geöffnetem Schieber 24 wird die Hubeinrichtung 27 in ihre obere Endlage gebracht, in der der Ständer 33 in die entsprechende Aufnahmeeinrichtung des Werkstückträgers 26 eingreift und diesen von seinen Halteeinrichtungen in der Muffel herunterhebt. Durch umgekehrtes Antreiben der Hubeinrichtung 27 wird jetzt der Werkstückträger 26 samt dem darauf angeordneten Glühgut 2 in den weitgehend entleerten Abschreckbadbehälter 13 abgesenkt, bis schließlich die in Fig. 2 gezeigte Lage erreicht ist. Hierbei taucht der kalte Ausleger 32 bereits in das in dem Abschreckbadbehälter 13 stehende Abschreckmedium ein; der heiße Werk- tüdcträger 26 samt dem Glühgut 2 befindet sich aber noch außerhalb bzw. oberhalb des Pegelstandes 37 und es kann zu keiner Dampfentwicklung führen, die über die Öffnung 22 entweichen könnte. Jetzt wird der Schieber 24 in die Schließstellung überführt, in der die Einfüllöffnung 22 von unten her abgeschlossen ist. In Fig. 3 ist dies die Stellung 24'.

Nachdem solchermaßen der Tank 9 gegenüber der Unterseite des Glockenofens 3 und dem übrigen Umfeld der Vorrichtung 1 abgeschlossen ist, wird der Antriebsmotor 21 umgesteuert, der bislang ständig den Propeller 18 im Sinne eines Absaugens von Abschreckmedium aus dem Abschreckbadbehälter 13 angetrieben hat. Nach dem Umsteuern läuft der Propeller im Druckbetrieb und fördert beschleunigt das Abschreckmedium aus dem Tank 9 in den Abschreckbadbehälter 13 zurück, so daß das Abschreckmedium in dem Abschreckbadbehälter 13 von unten her ansteigt und von unten her das Glühgut abschreckt. Schließlich läuft das Abschreckmedium über den oberen Rand des Abschreckbadbehälters 13 in den Tank 9 über.

Die beim Abschrecken entstehenden Dämpfe und Flüssigkeitsspritzer bleiben in dem Tank 9 gefangen bzw. strömen kontrolliert über das Belüftungsrohr 36 ins Freie ab. Jedenfalls können sie nicht über die Einfüllöffnung 22 in das Innere des Glockenofens gelangen.

Nachdem das Glühgut 2 abgeschreckt ist, wird der Antriebsmotor, der den Propeller 18 im Druckbetrieb arbeiten ließ, umgesteuert, so daß der Propeller 18 jetzt wieder das Abschreckmedium aus dem Abschreckbadbehälter 13 absaugt, bis der vorher beschriebene Gleichgewichtszustand erreicht ist und das Abschreckmedium den Pegel 37 in dem Abschreckbadbehälter 13 erreicht. Der sich dabei einstellende Pegel 38 in dem Tank 9 liegt nach wie vor unterhalb der Oberkante des Abschreckbadbehälters 13, das über diesen Weg in den Abschreckbadbehälter 13 nicht nachströmen kann.

Durch diese Betriebsphase wird erreicht, daß noch innerhalb des Abschreckbadbehälters 13 das jetzt abgeschreckte Glühgut 2 abtropfen kann, damit beim anschließenden Herausheben möglichst wenig Abschreckmedium mit dem kalten Glühgut 2 mitgeschleppt wird.

Zum Herausheben wird zunächst wieder der Schieber 24 geöffnet; in Fig. 3 ist dies die Stellung 24": Sodann wird die Hubeinrichtung 27 im Sinne eines Anhebens des Schlittens 29 in Gang gesetzt, bis schließlich der Werkstückträger 26 samt dem kalten Glühgut 2 aus der Einfüllöffnung 22 auftaucht und von dem Ständer 33 abgenommen werden kann.

Die möglichst knappe Anpassung des Querschnitts des Abschreckbadbehälters 13 an das Lichtraumprofil des Werkstückträgers 26 samt dem in der Projektion sich davon ausgehend erstreckenden Ausleger 32 verringert die von der Pumpeneinrichtung 18, 20 wegzufördemde Menge an Abschreckmedium, so daß das Entleeren des Abschreckbadbehälters bis auf den Pegel 37 auch bei kleiner Pumpenleistung entsprechend schnell geht. Umgekehrt erfolgt auch ein entsprechend schnelles Fluten.

Die beschriebene Anordnung vermindert wesentlich das Brandrisiko, wenn mit Ölabschreckbädern gearbeitet wird, da die beim Abschrecken entstehenden Öldämpfe nicht mehr unter Vermischung mit Luftsauerstoff in das heiße Ofeninnere gelangen können, wo sie sich unter ungünstigen Umständen an der Innenwand entzünden können. Die entstehenden Öldämpfe gelangen vielmehr über die Abgasleitung 36 kontrolliert ins Freie, ohne mit anderen heißen Gegenständen zusammen kommen zu können. Eine letzte Gefahr, die durch Berührung von Öldämpfen mit den noch nicht abgeschreckten heißen Glühgutteilen unter gleichzeitigem Zutritt von Luftsauerstoff entstehen kann, läßt sich dadurch verhindern, daß der Behälter 13 nach dem Absenken des Abschreckmediums auf den Pegel 37 mit Schutzgas oder Inertgas gefüllt wird. Zu diesem Zweck ist eine Rohrleitung 41 vorgesehen, die bei 42 in den Abschreckbehälter 13 einmündet. Die Mündung 42 liegt, wie gezeigt, knapp oberhalb des Pegels 37, um möglichst den gesamten Luftsauerstoff aus dem Behälter 13 zu verdrängen. Andererseits sollte die Mündung 42 nicht untergetaucht sein, damit beim Zuführen des Schutzgases kein Schaum entsteht, der den Abschreckvorgang nachteilig beeinflußt.

Wenn jetzt durch Umsteuem des Propellers 18 der Behälter 13 geflutet wird, entstehen an den heißen Teilen des Glühgutes 2 zwar auch noch Öldämpfe, die wiederum mit den heißen Teilen in Berührung kommen, sich jedoch wegen des Fehlens von Luftsauerstoff nicht entzünden können. Die entstehenden Öldämpfe entweichen kontrolliert über das Belüftungsrohr 36, wo sie nur mit kalten Teilen in Berührung kommen. Um ein Aufschäumen des Abschreckmediums zu verhindern, wird die Schutzgaszufuhr über die Leitung 41 beendet, kurz bevor der Propeller 18 in den Druckbetrieb umgesteuert wird.

## Patentansprüche

1. Vorrichtung zum Abschrecken von in einem Ofen aufgeheizten Glühgut, mit einem Abschreckmedium aufnehmenden Abschreckbadbehälter (13), der eine oben liegende Öffnung zum Einfüllen des Glühgutes enthält, mit einem Tank (9), der mit dem Abschreckbadbehälter (13) über eine Rohrleitung (14) verbunden ist sowie mit einer Pumpeinrichtung (18, 19, 20) zum Abpumpen des Abschreckmediums aus dem Abschreckbehälter (13) in den Tank (9), dadurch gekennzeichnet, daß die Pumpeinrichtung (18, 19, 20) im Sinne eines beschleunigten Flutens des Abschreckbadbehälters (13) auf Druckbetrieb umsteuerbar ist.

2. Vorrichtung nach Anspruch 1, dadurch gekennzeichnet, daß der Abschreckbadbehälter (13) in dem Tank (9) angeordnet ist.

3. Vorrichtung nach Anspruch 2, dadurch gekennzeichnet, daß der Tank (9) in seiner oberen Abdeckung (12) eine mit der Einfüllöffnung des Abschreckbadbehälters (13) fluchtende Öffnung (22) aufweist.

4. Vorrichtung nach den Ansprüchen 1 oder 3, dadurch gekennzeichnet, daß die Einfüllöffnung (22) des Abschreckbadbehälters (13) und/oder des Tanks (9) ein zwischen zwei Stellungen hin- und herbewegbarer Schieber (24) zugeordnet ist, durch den die Einfüllöffnung (22) vor dem Fluten des Abschreckbadbehäfters (13) verschließbar ist, und daß der Tank (9) und/oder der Behälter (13) eine Belüftungsöffnung (35) aufweisen.

5. Vorrichtung nach Anspruch 1, dadurch gekennzeichnet, daß die Rohrleitung (14) unterhalb der Untergrenze des in den Abschreckbadbehälter (13) eingeführten Glühgutes (2) in den Abschreckbadbehälter (13) einmündet.

6. Vorrichtung nach Anspruch 1, dadurch gekennzeichnet, daß die Rohrleitung (14) in dem Tank (9) einen vertikal nach oben verlaufenden Rohrabschnitt (16) aufweist, dessen obere Öffnung (17) unterhalb des betriebsmäßig niedrigsten Spiegels des Abschreckmediums in dem Tank (9) liegt, und daß in dem Rohrabschnitt (16) von seiner oberen Öffnung (17) her eine einen Propeller (18) tragende Ausgangswelle (19) einer Antriebseinrichtung (20) ragt, die zusammen mit dem Propeller (18) die Pumpeneinrichtung bildet.

7. Vorrichtung nach Anspruch 6, dadurch gekennzeichnet, daß die Antriebseinrichtung (20) außerhalb des Tanks (9) auf seiner oberen Abdeckung (12) befestigt ist und von einem Elektromotor gebildet ist.

8. Vorrichtung nach Anspruch 1, dadurch gekennzeichnet, daß der Tank (9) und der Abschreckbadbehälter (13) durch eine an der Pumpeneinrichtung (18, 19, 21) vorbeiführende kalibrierbare Bypass-Verbindung (21) strömungsmäßig in Verbindung stehen, die zumindest in dem Abschreckbadbehälter (13) in dessen unteren ständig gefluteten Bereich mündet.

9. Vorrichtung nach Anspruch 1, . dadurch gekennzeichnet, daß der Querschnitt des Abschreckbadbehälters (13) im wesentlichen an den Querschnitt eines das Glühgut (2) tragenden Werkstückträgers (26) angepaßt ist.

10. Vorrichtung nach Anspruch 1, dadurch gekennzeichnet, daß zum Absenken des Glühgutes (2) in den Abschreckbadbehälter (13) und dem Herausheben aus dem Abschreckbadbehälter (13) eine Hubeinrichtung (27) mit einem das Glühgut (2) bzw. den Werkstückträger (26) tragenden Ausleger (32) vorgesehen ist, der mittels einer Vertikalführung (28, 29, 31) auf- und abbewegbar ist.

11. Vorrichtung nach Anspruch 10, dadurch gekennzeichnet, daß der Ausleger (32) einen nach oben ragenden Ständer (33) trägt, der das Glühgut (2) bzw. einen das Glühgut (2) tragenden Werkstückträger (26) aufnimmt, und daß der Ständer (33) derart bemessen ist, daß der Ausleger (32) auch in der angehobenen Stellung innerhalb des Tanks (9) bzw. des Abschreckbadbehälters (13) verbleibt, während der Ständer (33) durch die Einfüllöffnung (22) nach oben hindurchragt.

12. Vorrichtung nach Anspruch 10, dadurch gekennzeichnet, daß der Querschnitt des Abschreckbadbehälters (13) an den Querschnitt des Werkstückträgers (26) sowie des sich davon wegerstreckenden Auslegers (32) angepaßt ist.

13. Vorrichtung nach Anspruch 1, dadurch gekennzeichnet, daß zum Einfüllen von Schutzgas an dem Behälter (13) eine Leitung (41) angeschlossen ist, deren Mündung (42) in dem Behälter (13) möglichst dicht oberhalb des Flüssigkeitsspiegels (37) des abgesenkten Abschreckmediums liegt.

## Claims

1. An apparatus for quenching material for annealing heated in a furnace, the apparatus having a quenching bath container (13) receiving a quenching medium and formed at the top with an aperture for the introduction of the material for annealing; a tank (9) which is connected to the quenching bath container (13) via a pipe (14); and a pumping device (18, 19, 20) for pumping the quenching medium out of the quenching container (13) into the tank (9), characterized in that the pumping device (18, 19, 20) can be changed over to pressure operation for the accelerated flooding of the quenching bath container (13).

2. An apparatus according to claim 1, characterized in that the quenching bath container (13) is disposed in the tank (9).

3. An apparatus according to claim 2, characterized in that the top cover (12) of the tank (9) is formed with an aperture (22) in alignment with the filling aperture of the quenching bath container (13).

4. An apparatus according to claims 1 or 3, characterized in that associated with the filling aperture (22) of the quenching bath container (13) and/or the tank (9) is a slide valve (24) which can be horizontally reciprocated between two positions and by means of which the filling aperture (22) can be closed prior to the flooding of the quenching bath container (13), the tank (9) and/or the container (13) having a ventilation aperture (35).

5. An apparatus according to claim 1, characterized in that the pipe (14) discharges into the quenching bath container (13) below the bottom limit of the material for annealing (2) introduced into the quenching bath container (13).

6. An apparatus according to claim 1, characterized in that the pipe (14) has in the tank (9) a vertically upwardly extending pipe portion (16) whose top aperture (17) is disposed below the lowest level of the quenching medium in the tank (9) during operation, and extending from its top aperture (17) into the tube portion (16) is an output shaft (19), bearing a propeller (18), of a drive device (20) which cooperates with the propeller (18) to form the pumping device.

7. An apparatus according to claim 6, characterized in that the driving device (20) is attached outside the tank (9) to its top cover (12) and is formed by an electric motor.

8. An apparatus according to claim 1, characterized in that the tank (9) and the quenching bath container (13) are hydraulically connected via a cali- bratable bypass connection which extends past the pumping device (18, 19, 20) and discharges at least in the quenching bath container (13) into its permanently flooded lower zone.

9. An apparatus according to claim 1, characterized in that the cross-section of the quenching bath container (13) is substantially adapted to the cross-section of a workpiece support (26) bearing the material (2) for annealing.

10. An apparatus according to claim 1, characterized in that for lowering the material (2) for annealing into the quenching bath container (13) and lifting it out of the quenching bath container (13), a lifting device (27) is provided having an arm (32) which bears the material (2) for annealing and the workpiece support (26) and can be moved upwards and downwards by means of a vertical guide (28, 29, 31).

11. An apparatus according to claim 10, characterized in that the arm (32) bears an upwardly extending upright (33) which receives the material (2) for annealing and a workpiece support (26) bearing such material (2), and the upright (33) is of such dimensions that even in the raised position the arm (32) remains inside the tank (9) and the quenching bath container (13), while the upright (33) extends upwards through the filling aperture (22).

12. An apparatus according to claim 10, characterized in that the cross-section of the quenching bath container (13) is adapted to the cross-section of the workpiece support (26) and of the arm (32) extending away therefrom.

13. An apparatus according to claim 1, characterized in that for the introduction of protective gas a pipe (41) is connected to the container (13), the mouth (42) of the pipe being disposed in the tank (13) as close as possible above the liquid level (37) of the lowered quenching medium.

## Revendications

1. Dispositif de trempe brusque pour produits métallurgiques recuits dans un four, comprenant un bac (13) qui, recevant le milieu de trempe, comporte une ouverture, placée au-dessus, pour l'introduction du produit, un réservoir (9) qui est raccordé au bac (13) par une conduite tubulaire (14) ainsi qu'un dispositif de pompage (18, 19, 20) pour pomper le milieu de trempe du bac (13) au réservoir (9), caractérisé par le fait que le dispositif de pompage (18, 19, 20) peut être commuté en régime refoulement au sens d'un remplissage accéléré du bac de trempe (13).

2. Dispositif selon la revendication 1, caractérisé par le fait que le bac de trempe (13) est installé dans le réservoir (9).

3. Dispositif selon la revendication 2, caractérisé par le fait que le réservoir (9), dans son couvercle supérieur (12), comporte une ouverture de chargement (22) située dans l'alignement de l'ouverture de chargement du bac de trempe (13).

4. Dispositif selon la revendication 1 ou 3, caractérisé par le fait qu'à l'ouverture de chargement (22) du bac (13) et/ou du réservoir (9) est associé un obturateur (24) pouvant se déplacer alternativement entre deux positions et pouvant fermer l'ouverture de chargement (22) avant le remplissage du bac de trempe (13), et que le réservoir (9) et/ou le bac (13) comporte une ouverture d'aération (35).

5. Dispositif selon la revendication 1, caractérisé par le fait que la conduite tubulaire (14) débouche dans le bac de trempe (13) en dessous de la limite inférieure du produit recuit (2) introduit dans le bac (13).

6. Dispositif selon la revendication 1, caractérisé par le fait que la conduite tubulaire (14) dans le réservoir (9) comporte une section tubulaire (16) dirigée verticalement vers le haut et dont l'ouverture supérieure (17) se situe en dessous du niveau de fonctionnement le plus bas du milieu de trempe dans le réservoir (9), et que dans la section tubulaire (16), du côté de son ouverture supérieure (17), fait saillie un arbre de sortie (19) d'un dispositif d'entraînement (20) qui porte une hélice (18) et qui, avec l'hélice (18), forme le dispositif de pompage.

7. Dispositif selon la revendication 6, caractérisé par le fait que le dispositif d'entraînement (20) est fixé à l'extérieur du réservoir (9) sur son couvercle supérieur (12) et est formé par un moteur électrique.

8. Dispositif selon la revendication 1, caractérisé par le fait que le réservoir (9) et le bac de trempe (13) communique pour l'écoulement par une dérivation calibrée (21) qui passe le long du dispositif de pompage (18, 19, 21) et qui débouche au moins dans le bac de trempe (13) dans la zone inférieure constamment remplie de celui-ci.

9. Dispositif selon la revendication 1, caractérisé par le fait que la section transversale du bac de trempe (13) est sensiblement adaptée à la section transversale d'un support (26) portant le produit recuit (2).

10. Dispositif selon la revendication 1, caractérisé par le fait que pour abaisser le produit recuit (2) dans le bac de trempe (13) et pour le soulever en dehors du bac de trempe (13), il est prévu un dispositif de levage (27) muni d'une flèche (32) qui porte le produit recuit (2) ou le support (26) et qui peut se déplacer en hauteur au moyen d'un guidage vertical (28, 29, 31).

11. Dispositif selon la revendication 10, caractérisé par le fait que la flèche (32) porte un montant (33) qui fait saillie vers le haut et qui reçoit le produit recuit (2) ou un support (26) portant le produit recuit (2), et que le montant (33) est dimensionné de façon que la flèche (32) reste à l'intérieur du réservoir (9) ou du bac (13), même à la position soulevée, tandis que le montant (33) fait saillie vers le haut par l'ouverture de chargement (22).

12. Dispositif selon la revendication 10, caractérisé par le fait que la section transversale du bac de trempe (13) est adaptée à la section transversale du support (26) ainsi que de la flèche (32) partant de celui-ci.

13. Dispositif selon la revendication 1, caractérisé par le fait que, pour l'introduction de gaz protecteur, au bac (13) est raccordée une conduite (41) dont l'embouchure (42) dans le bac (13) se situe aussi près que possible au-dessus du niveau abaissé (37) du milieu de trempe.
